# EUROPÄISCHE PATENTSCHRIFT

(11) **EP 0 000 378 B1**
(45) Veröffentlichungstag und Bekanntmachung des Hinweises auf die Patenterteilung: **01.10.1980**
(21) Anmeldenummer: 78100319.9
(22) Anmeldetag: 06.07.1978
(51) Int. Cl.: D04H 1/74, B65H 31/30

(54) **Verfahren und Vorrichtung zum Herstellen von bahn-, platten- oder mattenartigen Mineralfaserkörpern mit wenigstens annähernd senkrecht zu den grossen Oberflächen ausgerichteten Fasern**
Process and device for the manufacture of mineral-fibre structures in the form of bands, plates or mats, the fibres being positioned practically upright with respect to the large surfaces
Procédé et appareil de fabrication de nappes, plaques ou d'objets du genre tapis en fibres minérales dont l'orientation est au moins pratiquement perpendiculaire aux grandes surfaces

(30) Priorität: 09.07.1977 DE 2742186
(43) Veröffentlichungstag der Anmeldung: 24.01.1979
(73) Patentinhaber: SAINT-GOBAIN INDUSTRIES, 92209 Neuilly sur Seine (FR); Grünzweig + Hartmann und Glasfaser AG, D-67059 Ludwigshafen (DE)
(72) Erfinder: Lecron, Jacques, Dipl.-Ing., D-6900 Heidelberg-Schlierbach (DE)
(74) Vertreter: Betzler, Eduard, Dipl.-Phys.

## Beschreibung

Die Erfindung betrifft ein Verfahren zum Herstellen von bahn-, plattenoder mattenartigen Mineralfaserkörpern mit wenigstens annähernd senkrecht zu den großen Oberflächen ausgerichteten Fasern, bei dem mehrere Faserbahnen, -platten oder -matten mit im wesentlichen parallel zu den großen Oberflächen verlaufenden Fasern übereinandergestapelt und von diesem Stapel senkrecht zum Faserverlauf aus einzelnen Streifen bestehende Scheiben abgeschnitten und so umgelegt werden daß deren Schnittflächen zu den großen Oberflächen der Mineralfaserkörper werden. Man bezeichnet diese Erzeugnisse auch als Lamellenmatten.

Ein solches Verfahren ist von besonderem Interesse, weil bahn-, plattenoder mattenartige Mineralfaserkörper mit wenigstens annähernd senkrecht zu den großen Oberflächen ausgerichteten Fasern eine sehr hohe Druckfestigkeit und Abreißfestigkeit aufweisen.

Ferner betrifft die Erfindung eine Vorrichtung zur Durchführung dieses Verfahrens.

Aus der US-PS 3 493 452 ist bereits ein Verfahren bekannt, nach dem aus einer Bahn in Längsrichtung Streifen geschnitten und in einer schraubenförmigen Winkelführung gewendet werden. Eine solche schraubenförmige Winkelführung muß jedoch jeweils dem Querschnitt und der Anzahl der gefertigten Streifen angepaßt sein. Sie kann also nicht für beliebige Streifenquerschnitte verwendet werden.

Nach einem anderen bekannten Verfahren wird eine Faserbahn senkrecht zu einem waagerecht verlaufenden Transportband diesem zugeführt und es werden von dieser Faserbahn mit Hilfe eines waagerecht oszillierenden Messers Streifen abgeshnitten, welche auf das waagerecht verlaufende Transportband fallen, wobei sich aus mehreren nebeneinanderliegenden Streifen eine neue Bahn mit im wesentlichen senkrecht zu den großen Oberflächen ausgerichteten Fasern ergibt. Mit diesem Verfahren sind jedoch hohe Leistungen nicht erreichbar, weil das oszillierende Messer jeweils nur einen Streifen von der Faserbahn abschneiden kann. Auch besteht die Gefahr, daß die Streifen unterschiedlich hoch abgeschnitten werden und sich somit ein ungleichmäßig dicker bahn-, platten- oder mattenartiger Mineralfaserkörper ergibt.

Die DDR-PS 93408 beschreibt ein Verfahren zur Herstellung von Mineralwolle-Lamellenmatten und Mineralwolle-Lamellenbahnen, gemäß dem Mineralwolle-Platten zu Paketen zusammengefügt und zu Mineralwolle-Lamellenplatten beliebiger Dicke geschnitten und gegebenenfalls zu Mineralwolle-Lamellenbahnen weiterverarbeitet werden. Wie im einzelnen die Weiterverarbeitung zu den Mineralwolle-Lamellenbahnen erfolgt, wie insbesondere das Drehen der einzelnen Streifen vorgenommen wird, darüber sagt diese Druckschrift nichts aus, ebenso wenig wie die ebenfalls zum Stande der Technik zu rechnenden US-PS 3230995 und US-PS 3345241.

Aus der FR-PS 22 47 345 sind bereits ein Verfahren und eine Vorrichtung zur Herstellung einer nicht gewebten Faserbahn bekannt, wobei ein aus längs ausgerichteten Fasern bestehender Strang in eine Hülle gebracht und die mit den Fasern gefüllte rohrförmige Hülle an einem Ende durch eine Schneidvorrichtung geschnitten wird, die geschnittenen Faserstrangstücke in Führungen durch ein Transportband weitertransportiert und in Führungen überführt werden, von denen sie einer Schneidvorrichtung zugeführt werden. Vor dem Schneiden wird die Stirnseite des jeweiligen Faserstrangstückes durch eine Unterdruckzone festgehalten, bis es auf ein weiteres horizontales Transportband in dem Augenblick abgelegt wird, in dem der Unterdruck aufgehoben wird. Das in dieser Literaturstelle beschriebene Verfahren betrifft jedoch eine völlig andere Gattung und kann somit für das Verfahren nach der Erfindung keine Anregung geben.

Hier will die Erfindung Abhilfe schaffen. Die Erfindung, wie sie in den Ansprüchen gekennzeichnet ist, löst die Aufgabe, ein Verfahren und eine zu seiner Durchführung besonders zweckmäßige Vorrichtung zu schaffen, mit deren Hilfe die Herstellung solcher bahn-, platten- oder mattenartiger Faserformkörper mittels sehr einfacher Verfahrensschritte bzw. mittels einer leicht auch von ungeübten Kräften beherrschbaren Vorrichtung bewerkstelligt werden kann.

Der durch die Erfindung erzielbare Vorteil besteht insbesondere darin, daß jeweils in einem Arbeitsgang die gewünschten Faserformkörper mit wenigstens annähernd senkrecht zu den großen Oberflächen ausgerichteten Fasern als ganze in einer die unmittelbare Weiterbearbeitung ermöglichenden Orientierung anfallen. Ferner läßt sich das Verfahren nach der Erfindung voll mechanisieren, wenn die Weiterbildung der Vorrichtung nach der Erfindung der Antrieb des die schwenkbare Saugvorrichtung überdeckenden Förderbandes über in Abhängigkeit von der Schwenkbewegung der Saugvorrichtung betätigte, gegebenenfalls sogar berührungslose Endschalter gesteuert ist.

Von besonderem Vorteil ist die Tatsache, daß es unwesentlich ist, ob die Schneidvorrichtung oder die Ausgangsfaserbahnen oder -platten wie bei einem Sägewerk im Gatter von einem Schlitten gefahren und durch die Schneidvorrichtung geführt werden. Spätestens nach erfolgtem Schnitt befinden sich die senkrecht gestapelten Faserstreifen vor der Saugvorrichtung, die alle Faserstreifen ansaugt und durch eine Schwenkbewegung vom Stapel abrückt, wobei die Faserstreifen vom Hauptstapel abgezogen werden. Das die Saugvorrichtung umschließende Transportband wird erst in dem Augenblick in Bewegung gesetzt, wenn die Faserstreifen auf dem Transportband festgesaugt sind. Durch die Schwenkbewegung der Saugvorrichtung und des Transportbandes rückt das die Saugvorrichtung umschließende Transportband einer nachgeordneten Transportvorrichtung so nahe, daß ein guter Übergang der einzelnen Streifen auf diese erfolgt. Die nachfolgende Transportvorrichtung kann eine einfache Rutsche, aber auch ein weiteres Transportband sien.

Die Betätigung der schwenkbaren Saugvorrichtung kann hydraulisch und pneumatisch durch einen Kolben, aber auch mechanisch, z.B. durch eine Nockenwelle, eine Spindel o. dgl. gesteuert werden. Nach dem Ansaugen der Faserstreifen an das Transportband mit Hilfe der Saugvorrichtung erfolgt der Schwenkvorgang, dann erst wird das Förderband in Betrieb gesetzt, mit dem die einzelnen Streifen auf die nachgeordnete Fördervorrichtung weitergeleitet werden.

Berührungslose Endschalter sind die an sich bekannten Fotozellen, aber auch Magnetschalter, deren Impuls durch an dem Förderband angebrachte Metattptättchen gegeben wird.

Die Zeichnung zeigt in Fig. 1 eine Vorrichtung zum Herstellen von bahn-, platten- oder mattenartigen Faserformkörpern mit wenigstens annähernd senkrecht zu den großen Oberflächen ausgerichteten Fasern.

In Fig. 2 ist unter Verwendung im wesentlichen der gleichen Bezugszeichen eine abgeänderte Ausführungsform einer solchen Vorrichtung dargestellt.

Am in Transportrichtung vorderen Ende eines Auflagetisches 1 befindet sich eine Schneidvorrichtung 2, ferner eine Saugvorrichtung 3, die um die Achse 4 schwenkbar und von einem wenigstens teilweise luftdurchlässigen Förderband 5 abgedeckt ist. Auf dem Auflagetisch 1 werden bis zur gewünschten Höhe Fasermatten oder -platten 6 gestapelt. Der Auflagetisch 1 ist beim wiedergegebenen Aus.- führungsbeispiel hin- und herbeweglich, so daß der Stapel aus den Fasermatten oder -platten 6 schrittweise unter der Schneidvorrichtung 2 hindurchgeführt werden kann. Gegebenenfalls kann die Schneidvorrichtung 2 beweglich und der Tisch unbeweglich angeordnet sein, insbesondere dann, wenn durch die Schneidvorrichtung 2 der Schnitt von oben nach unten geführt wird. Mittels der Saugvorrichtung 3 wird die aus den abgeschnittenen Faserstreifen bestehende Streifenscheibe 6a an dem Transportband 5 festgesaugt und dann durch Kippen der Saugvorrichtung 3 um die Achse 4 ein Zwischenraum zwischen den Faserplatten 6 und der Scheibe 6a aus den Faserstreifen erzeugt. Die Kipp- oder Schwenkbewegund kann durch jede bekannte Verstellvorrichtung durchgeführt werden. Bei dem in Fig. 1 dargestellten Ausführungsbeispiel ist ein hyraulischer bzw. pneumatischer Zylinder 7 vorgesehen, der über Steuerungselemente die Verschwenkung der Saugvorrichtung 3 und des Förderbandes 5 durchführt. Dabei muß selbstverständlich die Schwenkachse 4 von der Grundfläche der untersten Faserplatte um den Abstand a soviel tiefer gesetzt sein, daß durch die Schwenkbewegung auch der unterste Faserstreifen der Scheibe 6a von dem Stapel aus den Fasermatten oder -platten angezogen wird. Die Schwenkbewegung wird dann in die gestrichelt gezeichnete Stellung fortgesetzt, so daß in dieser Endstellung eine einwandfreie Übergabe der Scheibe aus Faserstreifen von dem Förderband 5 an die nachfolgende Fördervorrichtung, die bei der Ausführungsform nach Fig. 1 ein weiteres Förderband 8 und bei der Ausführungsform nach Fig. 2 eine Rutsche 8a ist, erfolgt.

## Patentansprüche

1. Verfahren zum Herstellen von bahn-, platten- oder mattenartigen Mineralfaserkörpern mit wenigstens annähernd senkrecht zu den großen Oberflächen ausgerichteten Fasern, bei dem mehrere Faserbahnen, -platten oder -matten mit im wesentlichen parallel zu den großen Oberflächen verlaufenden Fasern übereinandergestapelt und von diesem Stapel senkrecht zum Faserverlauf aus einzelnen Streifen bestehende Scheiben abgeschnitten und so umgelegt werden, daß deren Schnittflächen zu den großen Oberflächen der Mineralfaserkörper werden, dadurch gekennzeichnet, daß die Scheibe (6a) aus den abgeschnittenen, übereinanderliegenden Streifen jeweils stirnseitig flächig angesaugt, gemeinsam von der Trennebene abgekippt und weiterbefördert wird.

2. Vorrichtung zur Durchführung des Verfahrens nach Anspruch 1 mit einem Auflagetisch für die Aufnahme eines Stapels aus mehreren Faserbahnen, -platten oder -matten und mit einer im wesentlichen senkrecht zur Auflagefläche des Auflagetisches wirkenden Schneidvorrichtung, gekennzeichnet durch eine dem Auflagetisch (1) nachgeordnete schwenkbare Saugvorrichtung (3), die mit einem wenigstens teilweise luftdurchlässigen Förderband (5) abgedeckt ist.

3. Vorrichtung nach Anspruch 2, dadurch gekennzeichnet, daß der Antrieb des Förderbandes (5) über in Abhängigkeit von der Schwenkbewegung der Saugvorrichtung (3) betätigte Endschalter gesteuert ist.

## Revendications

1. Procédé pour la fabrication de corps en fibres minérales sous forme de nappes, plaques ou matelas avec des fibres orientées au moins à peu près perpendiculairement aux grandes surfaces, suivant lequel on superpose plusieurs nappes, plaques ou matelas de fibres avec des fibres orientées' essentiellement parallèlement aux grandes surfaces et on coupe dans cette pile, perpendiculairement à l'orientation des fibres, des tranches consistant en bandes individuelles et on les tourne de telle sorte que leurs surfaces de coupe deviennent les grandes surfaces du corps en fibres minérales, caractérisé en ce que la tranche (6) en bandes coupées superposées est aspirée par sa surface frontale, basculée dans son ensemble du plan de découpe et est transportée plus loin.

2. Dispositif pour la mise en oeuvre du procédé de la revendication 1 avec une table-support pour la réception d'une pile consistant en plusieurs nappes, plaques ou matelas de fibres et avec un dispositif de découpe exerçant son effet essentiellement perpendiculairement à la surface portante de la table-support, caractérisé par un dispositif d'aspiration (3) pivotable déposé en aval de la table-support et re- couvert d'une bande transporteuse (5) au moins partiellement perméable à l'air.

3. Dispositif suivant la revendication 2, caractérisé en ce que le mécanisme de commande de la bande transporteuse (5) est réglé par des interrupteurs de fin de course actionnés en fonction du mouvement pivotant du dispositif d'aspiration (3).

## Claims

1. A process for making mineral fiber bodies in the form of running lengths, boards or mats, having fibers running, at least generally, vertically to the major faces, in the case of which a number of running lengths, boards or mats made up of fiber are placed one on top of each other with the fibers running generally parallel to the major faces and from this stack plates, made up of single strips, are cut normally with respect to the direction of fiber and are so turned over that their cut faces become the major faces of the mineral fiber bodies, characterized in that the plate (6a), made up of the cut off strips placed one on top of the other is, in each case, sucked on at its end face, tilted out of the plane of cutting and then transported on further.

2. An apparatus for undertaking the process of claim 1 with a support table for taking up a stack of a number of running lengths, boards or mats of fibers and with a cutting system acting generally normally to the support face of the support table, characterized by a tilting suction unit (3), placed after the support table (1) and covered by one transport belt (5) which at least in part is air-permeable.

3. An apparatus as claimed in claim 2, characterized in that the driving system of the transport belt (5) is controlled by limit switches worked by the tilting motion of the suction unit (3).
